# EUROPÄISCHE PATENTSCHRIFT

(11) **EP 0 460 549 B1**
(45) Veröffentlichungstag und Bekanntmachung des Hinweises auf die Patenterteilung: **04.01.1995**
(21) Anmeldenummer: 91108949.8
(22) Anmeldetag: 31.05.1991
(51) Int. Cl.: B65H 75/32

(54) **Vorrichtung zum Aufwickeln von Papierstreifen**
Apparatus for winding paper tapes
Dispositif pour rembobiner des bandes de papier

(30) Priorität: 07.06.1990 DE 9006401 U
(43) Veröffentlichungstag der Anmeldung: 11.12.1991
(73) Patentinhaber: HENGSTLER GMBH, D-78554 Aldingen (DE)
(72) Erfinder: Pfeiffer, Horst, W-7209 Aldingen (DE); Weber, Heinz, W-7218 Trossingen (DE)
(74) Vertreter: Hubbuch, Helmut, Dipl.-Ing

(56) Entgegenhaltungen:
- CH-A- 44 348
- DE-C- 681 482
- FR-A- 2 589 456
- US-A- 754 117
- US-A- 902 552
- US-A- 3 856 229
- US-A- 4 345 724

## Beschreibung

Die Erfindung bezieht sich auf eine Vorrichtung zum Aufwickeln von Papierstreifen, wie solche insbesondere für bedruckte Papierstreifen bei Streifendruckern zu Dokumentationszwecken Verwendung finden.

Solche Aufwickelvorrichtungen bestehen in der Regel aus einem angetriebenen Wickelkern mit Zuführ- und Umlenkrollen sowie Bandspannarm. Hierbei ist von Nachteil, der der Wickelkern jeweils seitlich ganz herausnehmbar und damit verlierbar ist. Desweiteren ist das Einfädeln des Streifenanfangs oft schwierig und schließlich ist nur eine geringe Wickeldichte wegen fehlender Führung zu erreichen.

Es ist nun Aufgabe der Erfindung, diese Nachteile zu vermeiden und neben der Unverlierbarkeit des Wickelkerns und einfachem Einfädelvorgang auch eine gute Wickeldichte für die Aufbewahrung des Bandwickels zu erreichen.

Zur Lösung dieser Aufgabe kennzeichnet sich die Vorrichtung zum Aufwickeln von Papierstreifen nach dem Oberbegriff des Anspruchs 1 gemäß der Erfindung durch einen ausziehbaren, gabelartigen Wickelkern mit seitlicher Auszugsbegrenzung, wobei der Wickelkern vorzugsweise vier jeweils um 90° auf dem Wickelkern versetzte Wickelstäbe besitzt, derart, daß der aufgenommene Papierwickel nach dem Ausziehen des Wickelkerns frei entnehmbar ist. Hierdurch wird das Einführen des Streifenanfangs erleichtert durch einfaches Einbringen zwischen den Wickelstäben und Bildung der ersten Wicklungen.

Hierbei kann der gabelartige Wickelkern mit den Wickelstäben in Bohrungen der Radnaben beidseitiger Antriebsräder verschiebbar und am Auszug seinerseits über angeschrägte Nuten mit Anschlagrand durch einen eingreifenden Sprengring begrenzt sein, sodaß ein Verlust des Wickelkerns vermieden wird.

Eine Ausführungsform gemäß der Erfindung ist beispielsweise in der Zeichnung an Hand eines bevorzugten Ausführungsbeispiels dargestellt und nachfolgend beschrieben und zwar zeigen:
- Figur 1: die Draufsicht einer aufgeschnittenen Aufwickelvorrichtung,
- Figur 2: die Frontansicht hierzu ebenfalls aufgeschnitten nach Linie A-B bei ausgezogenem Wickelkern,
- Figur 3 und 4: die Seitenansicht zu Figur 1 bzw. 2 nach Linie C-D mit Gehäusewandung,
- Figur 5 und 6: die schematische Ansicht des Aufwickelvorgangs,
- Figur 7 und 8: die schematische Ansicht des Einfädelvorgangs und
- Figur 9 und 10: die Schnitte nach Linie E-F und G-H.

Wie aus der Zeichnung ersichtlich wird, besteht die Wickelvorrichtung aus dem Gehäuse 1 mit beidseits gekapselten Antriebsrädern 2 für den ausziehbaren, gegabelten Wickelkern 3 und den beiden Zuführ- und Umlenkrollen 4, 5 sowie dem Spannarm 6, welcher unter Wirkung der Gelenkfeder 7 in die Gehäuseschlitzung 8 zwischen den beiden Umlenkrollen 4, 5 zur Spannung des Papierstreifens 9 greift.

Der ausziehbare, gegabelte Wickelkern 3 besitzt hier jeweils um 90° auf den Wickelkreis versetzte Wickelstäbe 10, welche nach dem Einführen des Papierstreifens 9 bei hochgestelltem Spannarm 6 (Fig. 7 und 8) und Aufwickeln des Bandwickels 11 bei schlaufenbildendem Spannarm 6 (Fig. 5 und 6) der Entnahme desselben (11) nach seitlichem Ausziehen des Wickelkerns 3 dienen. Die Wickelstäbe 10 sind in Bohrungen 12 der Radnaben 13 der beidseitigen Antriebsräder 2 für den Wickelkern 3 zum seitlichen Ausziehen verschiebbar. Hierbei ist der Auszug seinerseits über angeschrägte Nuten 14 mit Anschlagrand 15 im Zusammenwirken mit dem in der offenen Rillung 16 liegenden Sprengring 17 begrenzt, wie aus Figur 9 und 10 ersichtlich wird. Hiermit kann der Wickelkern 3 nicht vollständig entnommen werden und verloren gehen, sondern ist nur soweit ausziehbar, daß der Bandwickel 11 frei entnehmbar ist.

Der Bandspannarm 6 dient über den Schalteranschlag 18 bei Schleifenbildung des Papierstreifens 9 zur Steuerung des hier nicht dargestellten Antriebsmotors, welcher über Ritzel 19 die Räder 2 und damit den Wickelkern 3 antreibt. Hierbei hat der Bandspannarm 6 eine schräge Arbeitskante 20, welche mit dem Ringanschlag 21 der zugehörigen Umlenkrolle 5 für eine einwandfreie Bandzufuhr sowie eine feste Bandwicklung sorgt.

In der Zeichnung ist beispielsweise noch ein Streifendrucker 22 mit Druckerrolle 23 und Druckerhebel 24 bei Bandführung 9 gezeigt.

## Patentansprüche

1. Vorrichtung zum Aufwickeln von Papierstreifen (9), wie solche insbesondere für bedruckte Papierstreifen bei Streifendruckern zu Dokumentationszwecken Verwendung finden, bestehend aus einem angetriebenen Wickelkern (3) mit Zuführ- und Umlenkrollen (4, 5) sowie Bandspannarm (6), gekennzeichnet durch
einen ausziehbaren, gabelartigen Wickelkern (3) mit seitlicher Auszugsbegrenzung (14-17), wobei der Wickelkern vorzugsweise vier jeweils um 90° auf dem Wickelkreis versetzte Wickelstäbe (10) besitzt, derart, daß der aufgenommene Papierwickel nach dem Ausziehen des Wickelkerns frei entnehmbar ist.

2. Vorrichtung nach Anspruch 1, dadurch gekennzeichnet,
daß der gabelartige Wickelkern (3) mit den Wickelstäben (10) in Bohrungen (12) der Radnaben (13) beidseitiger Antriebsräder (2) verschiebbar und am Auszug seinerseits über angeschrägte Nuten (14) mit Anschlagrand (15) durch einen eingreifenden Sprengring (17) begrenzt ist.

3. Vorrichtung nach Anspruch 1 oder 2, dadurch gekennzeichnet,
daß der Bandspannarm (6) über einen Schalteranschlag (18) bei Schleifenbildung zur Steuerung des Antriebsmotors dient.

4. Vorrichtung nach einem der Ansprüche 1 bis 3, dadurch gekennzeichent,
daß der Bandspannarm eine schräge Arbeitskante (20) aufweist zur Bandführung gegen einen Ringanschlag (21) der zugehörigen Zuführ- und Umlenkrolle (5).

5. Vorrichtung nach einem der vorhergehenden Ansprüche, dadurch gekennzeichnet,
daß der ausziehbare Wickelkern (3) mit beidseitigen gekapselten Antriebsrädern (2) in einem Gehäuse (1) untergebracht ist, welches an einem Ende zwei Zuführ- und Umlenkrollen (4, 5) aufweist, zwischen welchen der Bandspannarm (6) an beidseitigen Gehäuseschlitzen (8) zur Schleifenbildung eingreift.

## Claims

1. A device for winding paper strip (9) especially printed paper strip used by paper strip printers for documentation purposes, including a driven winding core (3) with feed and deflection rollers (4, 5) and a strip tensioning arm (6) characterized in that a retractable, fork-like winding core (3) including pull-out side stops (14-17), with the winding core preferably including four winding rods (10), each offset by 90° on the winding circle, for easy removal of the paper roll after extraction of the core.

2. A device according to claim 1, characterized in that the fork-like winding core (3) with the winding rods (10) is displaceable in the bores (12) of the wheel hubs (13) of the drive wheels (2) arranged on either side and is limited as such at the take-off by a circlip (17) engaging over slanted grooves (14) including a stop edge (15).

3. A device according to claims 1 or 2, characterized in that the strip tensioning arm (6) controls the drive motor via a switch stop (18) during loop formation.

4. A device according to one of claims 1 to 3, characterized in that the strip tensioning arm includes a slanted working edge (20) for guiding the strip against an annular stop (21) of the respective feed and deflection roller (5).

5. A device according to one of the previous claims, characterized in that the expandable winding core (3) is accommodated together with encapsuled drive wheels (2) on either side, in an enclosure (1) containing at one end two feed and deflection rollers (4, 5) between which the strip tensioning arm (6) engages in slots (8) on both sides of the enclosure to form a loop.

## Revendications

1. Dispositif pour l'enroulement de bandes de papier neuf, comme ceux utilisés en particulier pour les bandes de papier imprimé à des fins documentaires sur les imprimantes à bandes, constitué d'un noyau d'enroulement (3) motorisé, muni de poulies d'amenée et de renvoi (4, 5) ainsi que d'un bras tendeur (6) de la bande, caractérisé par la présence d'un noyau d'enroulement (3) amovile, du type fourche à limitation latérale de l'extration (14, 17), ledit noyau d'enroulement possédant de préférence quatre barres d'enroulement (10) réparties sur le noyau d'enroulement à des distances respectives de 90°, de telle sorte que le rouleau de papier en place peut être libéré après l'extraction du noyau.

2. Dispositif selon la revendication 1, caractérisé en ce que le noyau d'enroulement (3), du type fourche, peut coulisser avec les barres d'enroulement (10), dans des trous (12) des moyeux (13) des deux roues d'entraînement (2), et est limité, pour ce qui concerne son extraction, par une bague à ressort (17), par l'intermédiaire de rainures fraisées (14) à bord de butée (15).

3. Dispositif selon la revendication 1 ou 2, caractérise, en ce que le bras tendeur (6) de la bande sert à piloter le moteur d'entraînement par l'intermédiaire d'une butée de commande (18) avec formation de boucle.

4. Dispositif selon l'une quelconque des revendications 1 à 3, caractérisé en ce que le bras tendeur de la bande présente une arête utile oblique (20) destinée à conduire la bande en direction d'une butée annulaire (21) du galet d'amenée et de renvoi correspondant (5).

5. Dispositif selon l'une quelconque des revendications précédentes, caractérisé en ce que le noyau d'enroulement exctractible (3) est logé avec les roues d'entraînement (2) intégrées bilatéralement, dans un boîtier (1), lequel présente à une extrémité deux poulies d'amenée et de renvoi (7, 5) entre lesquelles le bras tendeur (6) pénètre sur des lentes (8) pratiquées bilatéralement dans ledit boîtier pour former la boucle.
